# EUROPÄISCHE PATENTSCHRIFT

(11) **EP 0 905 075 B1**
(45) Veröffentlichungstag und Bekanntmachung des Hinweises auf die Patenterteilung: **12.06.2002**
(21) Anmeldenummer: 98116904.8
(22) Anmeldetag: 08.09.1998
(51) Int. Cl.: B65H 43/00, B65H 1/14

(54) **Stapeltisch**
Stacking table
Table d'empilage

(30) Priorität: 27.09.1997 DE 19742764
(43) Veröffentlichungstag der Anmeldung: 31.03.1999
(73) Patentinhaber: MAN Roland Druckmaschinen AG, 63075 Offenbach (DE)
(72) Erfinder: Schwinn, Klaus, 63150 Heusenstamm (DE)
(74) Vertreter: Stahl, Dietmar

(56) Entgegenhaltungen:
- DE-C- 3 606 178
- DE-U- 9 202 352

## Beschreibung

Die Erfindung bezieht sich auf einen Stapeltisch, insbesondere eines Bogenanlegers oder Bogenauslegers, mit einer Stapeltragplatte zum Tragen eines Bogenstapels, die durch einen Antrieb heb- und senkbar antreibbar ist, der bei Vorhandensein eines Gegenstandes in einem von der Stapeltragplatte durchfahrenen Bereich stillsetzbar ist.

Bei Bogenanlegern mit Stapeltragtischen (seiche zum Beispiel DE-U-9 202 352) ist es bekannt an dem unbeweglichen Gestell des Bogenanlegers an den Stellen Sensoren zur Erfassung eines Gegenstandes anzubringen, an denen besondere Gefahren bei dem Vorbeibewegen der Stapeltragplatte bestehen, wenn sich dort ein Gegenstand befindet. Da aber mehr oder weniger der gesamte von der Stapeltragplatte durchfahrene Bereich Gefahren für sich darin befindende Gegenstände birgt, wäre es erforderlich eine Vielzahl von Sensoren an dem Gestell anzubringen, um diesen Gesamtbereich überwachen zu können.

Dies würde einen hohen Aufwand bedeuten.

Aufgabe der Erfindung ist es daher einen Stapeltragetisch zu schaffen, bei dem mit geringem Aufwand eine zumindest weitgehende Überwachung des gesamten von der Stapeltragplatte durchfahrenen Bereichs auf Vorhandensein eines an diese Stelle nicht gehörenden Gegenstandes erfolgt.

Diese Aufgabe wir erfindungsgemäß dadurch gelöst, daß im umlaufenden Randbereich der Stapeltragplatte ein oder mehrere Sensoren angeordnet sind, durch die das Vorhandensein eines Gegenstands in dem von der Stapeltragplatte durchfahrenen Überwachungsbereich erfaßbar sowie bei Erfassung eines Gegenstandes in dem Überwachungsbereich von dem Sensor ein Signal erzeugbar und dem Antrieb, diesen stillsetzbar zuleitbar ist. Da nunmehr die Sensoren an der Stapeltragplatte angeordnet sind, wird unabhängig von der Position der Stapeltragplatte in dem von ihr durchfahrenen Bereich immer eine Kollision oder mögliche Kollision eines Gegenstandes mit der Stapeltragplatte dedektiert und ein entsprechendes Signal zum Stillsetzen des Antriebs erzeugt. Dazu sind aber nur wenige Sensoren an der Stapeltragplatte erforderlich.

Der oder die Sensoren können optische Sensoren sein, die berührungslos den gefährdeten Gegenstand erfassen, sodaß ein Stillsetzen des Antriebs erfolgt, bevor eine Berührung des gefährdeten Gegenstandes stattgefunden hat.

Ein besonders geringer Aufwand ist erforderlich, wenn die optischen Sensoren eine Lichtschranke bildend einen Lichtsender und einen Lichtempfänger aufweisen, wobei vorzugsweise wenigstens eine Lichtschranke sich entlang eines Randes der Stapeltragplatte erstreckt. Durch nur drei an den drei freien Rändern der Stapeltragplatte angeordnete Lichtschranken ist so eine vollständige Absicherung möglich.

Eine andere Anordnung der optischen Sensoren besteht darin, daß ein oder mehrere optische Sensoren im Randbereich der Stapeltragplatte nach oben und/oder nach unten gerichtet angeordnet sind. Dies ermöglicht es einen Gegenstand in dem Überwachungsbereich bereits auch dann schon zu erfassen, wenn sich die Stapeltragplatte noch relativ weit entfernt von dem gefährdeten Gegenstand befindet.

In einer weiteren Ausführungsform können der oder die Sensoren berührungsempfindliche Sensoren sein. Dies trifft sowohl auf Sensoren zu, die auf eine Druckbeaufschlagung als auch auf andere Kontakte mit einem Gegenstand in dem gefährdeten Bereich reagieren.

Vorzugsweise erstreckt sich ein berührungsempfindlicher Sensor entlang eines Randes der Stapeltragplatte. Weist der Sensor eine sich entlang des Randes der Stapettragplatte erstreckende Sensorleiste auf, so ist nur ein geringer Aufwand für eine zumindest weitgehend vollständige Überwachung des Überwachungsbereiches erforderlich.

Der berührungsempfindliche Sensor kann auf der Ober- und/oder der Unter- und/oder der Stirnseite des Randbereichs der Stapeltragplatte angeordnet sein.

In einer einfachen Ausbildung kann der Antrieb der Stapeltragplatte ein Elektromotor sein, der durch eine Steuereinheit ansteuerbar ist, der das Sensorsignal zuleitbar ist.

Ein Ausbildungsbeispiel der Erfindung ist in der Zeichnung dargestellt und wird im folgenden näheren beschrieben.

Die einzige Figur der Zeichnung zeigt einen Bogenanleger mit einer Stapeltragplatte in der Seitenansicht.

Der dargestellte Bogenanleger weist ein Gestell 1 auf, in dessen oberem Bereich auf etwa gleicher Höhe im Abstand zueinander zwei Kettenradpaare drehbar gelagert sind. Das jeweils zweite Kettenrad 2 eines Kettenradpaares ist auf gleicher Achse im Abstand zu dem dargestellten Kettenrad 2 angeordnet und somit in der Darstellung nicht zu sehen.

Die Achse eines Kettenradpaares ist von einem nicht dargestellten Elektromotor drehbar antreibbar, der von einer Steuereinheit 3 ansteuerbar ist.

Über jedes der Kettenräder 2 ist eine Kette 4 geführt, deren nach unten hängende Enden jeweils in einem Endbereich einer Stapeltragplatte 5 befestigt sind, so daß die Stapeltragplatte 5 an den Ketten 4 aufgehängt ist.

Die über die in Förderrichtung 6 vorderen Kettenräder 2 geführten Ketten 4 sind mit ihren der Stapeltragplatte 5 entgegengesetzten Enden zu dem Bereich der hinteren Kettenräder 2 geführt und dort über weitere, nicht dargestellte, auf der Achse des hinteren Kettenradpaares angeordnete Kettenräder geführt. Damit sind alle Kettenräder 2 durch den Drehantrieb der Achse des hinteren Kettenradpaares drehbar antreibbar.

Auf der Stapeltragplatte 5 liegt ein Bogenstapel 7 auf, dessen jeweils oberster Bogen von Hubsaugern 8 eines am Gestell 1 über dem Bogenstapel 7 angeordneten Saugkopfes 9 erfaßbar und anhebbar sowie einem ebenfalls am Saugkopf 9 angeordneten Schleppsauger 10 übergebbar ist. Vom Schleppsauger 10 wird der Bogen mit seiner Vorderkante Abzugsrollen 11 zugeführt, die den Bogen übernehmen und einer weiterbearbeitenden Maschine zuführen.

Entlang der umlaufenden Ränder der Stapeltragplatte 5 sind mit Ausnahme des in Förderrichtung 6 vorderen Randes Lichtschranken angeordnet. Diese Lichtschranken bestehen jeweils aus einem an einem Ende eines Randes angeordneten Lichtsender 12 und einem an dem entgegengesetzten Ende des Randes angeordneten Lichtempfänger 13. Lichtsender 12 und Lichtempfänger 13 sind dabei auf der Stirnseite des Randes der Tragplatte 5 angeordnet.

Von den Lichtempfängern 13 führt eine gemeinsame Steuerleitung 14 zu der Steuereinheit 3.

Gelangt ein Gegenstand zwischen einen Lichtsender 12 und dem dazugehörenden Lichtempfänger 13, so wird der von dem Lichtsender 12 ausgestrahlte Lichtstrahl unterbrochen und kann nicht vom Lichtempfänger 13 erfaßt werden. Dieser sendet dann über die Steuerleitung 14 ein entsprechendes Signal an die Steuereinheit 3, welche wiederum über eine weitere Steuerleitung 16 ein Stillsetzsignal zu dem Elektromotor des Antriebs der Achse des hinteren Kettenradpaares aussendet und diesen stillsetzt.

Durch nur drei Lichtschranken an den frei zugänglichen Rändern der Stapeltragplatte 5 kann über den gesamten Hubbereich der Stapeltragplatte 5 ein nicht in diesen Überwachungsbereich gehörender Gegenstand erfaßt und der Hubantrieb der Stapeltragplatte stillgesetzt werden.

### Bezugszeichen

- 1: Gestell
- 2: Kettenräder
- 3: Steuereinheit
- 4: Kette
- 5: Stapeltragplatte
- 6: Förderrichtung
- 7: Bogensstapel
- 8: Hubsauger
- 9: Saugkopf
- 10: Schleppsauger
- 11: Abzugsrollen
- 12: Lichtsender
- 13: Lichtempfänger
- 14: Steuerleitung
- 15: Steuerleitung

## Patentansprüche

1. Stapeltragetisch, insbesondere eines Bogenanlegers oder Bogenauslegers, mit einer Stapeltragplatte zum Tragen eines Bogenstapels, die durch einen Antrieb heb- und senkbar antreibbar ist, der bei Vorhandensein eines Gegenstands in einem von der Stapeltragplatte durchfahrenen Bereich stillsetzbar ist, **dadurch gekennzeichnet, daß** im umlaufenden Randbereich der Stapeltragplatte (5) ein oder mehrere Sensoren (12, 13) angeordnet sind, durch die das Vorhandensein eines Gegenstandes in dem von der Stapeltragplatte (5) durchfahrenen Überwachungsbereich erfaßbar sowie bei Erfassung eines Gegenstandes in dem Überwachungsbereich von dem Sensor ein Signal erzeugbar und dem Antrieb diesen stillsetzbar zuleitbar ist.

2. Stapeltragetisch nach Anspruch 1, **dadurch gekennzeichnet, daß** der oder die Sensoren optische Sensoren sind.

3. Stapeltragetisch nach Anspruch 1, **dadurch gekennzeichnet, daß** die optischen Sensoren eine Lichtschranke bildend einen Lichtsender (12) und einen Lichtempfänger (13) aufweisen.

4. Stapeltragetisch nach Anspruch 3, **dadurch gekennzeichnet, daß** wenigstens eine Lichtschranke sich entlang eines Randes der Stapeltragplatte (5) erstreckt.

5. Stapeltragetisch nach einem der Ansprüche 1 bis 3, **dadurch gekennzeichnet, daß** ein oder mehrere optische Sensoren im Randbereich der Stapeltragplatte nach unten und/oder nach oben gerichtet angeordnet sind.

6. Stapeltragetisch nach Anspruch 1, **dadurch gekennzeichnet, daß** der oder die Sensoren berührungsempfindliche Sensoren sind.

7. Stapeltragetisch nach Anspruch 6, **dadurch gekennzeichnet, daß** ein berührungsempfindlicher Sensor sich entlang eines Randes der Stapeltragplatte erstreckt.

8. Stapeltragetisch nach einem der Ansprüche 6 und 7, **dadurch gekennzeichnet, daß** der Sensor eine sich entlang des Randes der Stapeltragplatte erstreckende Sensorleiste aufweist.

9. Stapeltragetisch nach einem der Ansprüche 6 bis 8 , **dadurch gekennzeichnet, daß** der berührungsempfindliche Sensor auf der Oberund/oder der Unter- und/oder der Stirnseite des Randbereichs der Stapeltragplatte angeordnet ist.

10. Stapeltragetisch nach einem der vorhergehenden Ansprüche, **dadurch gekennzeichnet, daß** der Antrieb der Stapeltragplatte (5) ein Elektromotor ist, der durch eine Steuereinheit (15) ansteuerbar ist, der das Sensorsignal zuleitbar ist.

## Claims

1. Pile carrier table, particularly of a sheet feeder or sheet delivery, with a pile carrier plate for carrying a sheet pile which can be driven liftably and lowerably by means of a drive, which, on the presence of an article in a region passed through by the pile carrier plate can be rendered stationary, **characterised in that** in the peripheral edge region of the pile carrier plate (5), one or more sensors (12, 13) are arranged by means of which the presence of an article in the monitoring region passed through by the pile carrier plate (5) can be detected, as well as on the detection of an article in the monitoring region, a signal being generatable by the sensor and which can be fed to the drive enabling this to be rendered stationary.

2. Pile carrier table according to Claim 1, **characterised in that** the sensor or sensors are optical sensors.

3. Pile carrier table according to Claim 1, **characterised in that** the optical sensors forming a light gate comprise a light emitter (12) and a light receiver (13).

4. Pile carrier table according to Claim 3, **characterised in that** at least one light gate extends along one edge of the pile carrier plate (5).

5. Pile carrier table according to one of Claims 1 to 3, **characterised in that** one or more optical sensors are arranged in the edge region of the pile carrier plate directed downwardly and/or upwardly.

6. Pile carrier table according to Claim 1, **characterised in that** the sensor or sensors are contact-sensitive sensors.

7. Pile carrier plate according to Claim 6, **characterised in that** a contact-sensitive sensor extends along an edge of the pile carrier plate.

8. Pile carrier table according to one of Claims 6 and 7, **characterised in that** the sensor has a sensor bar extending along the edge of the pile carrier plate.

9. Pile carrier table according to one of Claims 6 to 8, **characterised in that** the contact-sensitive sensor is arranged on the upper and/or the lower and/or the edge side of the edge region of the pile carrier plate.

10. Pile carrier plate according to one of the preceding Claims, **characterised in that** the drive of the pile carrier plate (5) is an electric motor which can be controlled by a control unit (15) to which the sensor signal can be fed.

## Revendications

1. Table de support de pile, en particulier d'un margeur de feuilles ou d'une sortie de feuilles, comportant une plaque de support de pile pour supporter une pile de feuilles, qui peut être entraînée en pouvant être soulevée et abaissée par un entraînement qui peut être arrêté en présence d'un objet dans une zone traversée par la plaque de support de pile,
**caractérisée en ce que**, dans la zone marginale périphérique de la plaque de support de pile (5), il est agencé un ou plusieurs capteurs (12, 13) grâce auxquels la présence d'un objet dans la zone de surveillance traversée par la plaque de support de pile (5) peut être détectée, et, lors de la détection d'un objet dans la zone de surveillance par le capteur, un signal peut être engendré et peut être amené à l'entraînement en pouvant arrêter celui-ci.

2. Table de support de pile selon la revendication 1,
**caractérisée en ce que** le ou les capteurs sont des capteurs optiques.

3. Table de support de pile selon la revendication 1,
**caractérisée en ce que** les capteurs optiques présentent un barrage photoélectrique formant un émetteur de lumière (12) et un récepteur de lumière (13).

4. Table de support de pile selon la revendication 3,
**caractérisée en ce qu'**au moins un barrage photoélectrique s'étend le long d'un bord de la plaque de support de pile (5).

5. Table de support de pile selon une des revendications 1 à 3,
**caractérisée en ce qu'**un ou plusieurs capteurs optiques sont agencés dans la zone marginale de la plaque de support de pile en étant orientés vers le bas et/ou vers le haut.

6. Table de support de pile selon la revendication 1,
**caractérisée en ce que** le ou les capteurs sont des capteurs sensibles au contact.

7. Table de support de pile selon la revendication 6,
**caractérisée en ce qu'**un capteur sensible au contact s'étend le long d'un bord de la plaque de support de pile.

8. Table de support de pile selon une des revendications 6 et 7,
**caractérisée en ce que** le capteur présente une barrette de capteur s'étendant le long du bord de la plaque de support de pile.

9. Table de support de pile selon une des revendications 6 à 8,
**caractérisée en ce que** le capteur sensible au contact est agencé sur le dessus et/ou le dessous et/ou la face frontale de la zone marginale de la plaque de support de pile.

10. Table de support de pile selon une des revendications précédentes,
**caractérisée en ce que** l'entraînement de la plaque de support de pile (5) est un moteur électrique qui peut être commandé par une unité de commande (15), à laquelle le signal de capteur peut être amené.
